# FASCICULE DE BREVET EUROPEEN

(11) **EP 0 280 616 B1**
(45) Date de publication et mention de la délivrance du brevet: **10.03.1993**
(21) Numéro de dépôt: 88400358.3
(22) Date de dépôt: 17.02.1988
(51) Int. Cl.: H05C 1/04

(54) **Appareil d'alimentation en énergie électrique d'un câble et son application**
Vorrichtung zur Speisung elektrischer Energie für ein Kabel und seine Anwendung
Electric power supply device for a cable, and its use

(30) Priorité: 19.02.1987 FR 8702139
(43) Date de publication de la demande: 31.08.1988
(73) Titulaire: SOLEMS S.A. Société dite:, F-91120 Palaiseau (FR)
(72) Inventeur: Guterman, Charles, F-91190 Gif sur Yvette (FR)
(74) Mandataire: Lerner, François

(56) Documents cités:
- EP-A- 0 251 820
- FR-A- 1 280 381
- FR-A- 1 462 311
- FR-A- 1 582 799
- FR-A- 2 427 736

## Description

L'invention concerne un appareil d'alimentation en énergie électrique d'un câble ou équivalent, conducteur électrique, notamment destiné à électrifier des clôtures.

Du document FR-A-1 582 799, il est connu d'utiliser un tel appareil comprenant un transformateur muni d'un bobinage primaire relié à un générateur de courant et d'un bobinage secondaire auquel est reliée une extrémité dudit câble ; un interrupteur ; et un premier redresseur de courant, tel qu'une diode disposée passante dans le sens direct considéré du courant circulant du secondaire du transformateur vers le câble, ce premier redresseur étant monté en série entre le secondaire du transformateur et ladite extrémité du câble.

Quant au document FR-A-1 280 381, il enseigne l'utilisation d'un éclateur monté en parallèle aux bornes d'un redresseur de courant (diode) pour obtenir a priori une protection accrue de ce redresseur contre les à-coups de surtension.

Il demeure cependant que sur de tels appareils, si un court-circuit prolongé survient (provoqué par exemple par la chute de branches sur le câble conducteur), le fonctionnement de cet appareil s'altère, la chute d'impédance provoquant une décharge relativement rapide du générateur. Bientôt le câble n'est plus électrifié. En outre, compte tenu des conditions pratiques d'utilisation, il s'avère que les composants "souffrent" des variations d'alimentation parfois importantes et brusques. Leur fiabilité est ainsi parfois perfectible.

L'invention vise en particulier à remédier à ces défauts.

Pour cela, elle propose donc de perfectionner l'appareil de la publication FR-A-1 582 799 en lui ajoignant :
- un premier éclateur monté aux bornes de l'interrupteur, qui est un interrupteur statique connecté d'un côté à une borne du bobinage primaire et de l'autre à une borne du générateur de courant,
- un second éclateur monté en parallèle aux bornes dudit premier redresseur pour le protéger contre les surtensions en limitant la décharge du générateur en cas de court-circuit,
- et un second redresseur de courant, tel qu'une diode disposée passante dans le sens inverse considéré du courant, ce second redresseur étant monté en parallèle aux bornes dudit premier éclateur.

De préférence, le câble conducteur appartenant à une clôture électrique, l'interrupteur statique sera commandé par un rythmeur soumis à la tension du générateur de courant et la tension aux bornes du bobinage primaire du transformateur sera sensiblement égale à la différence des tensions régnant aux bornes du générateur de courant et dudit interrupteur.

De cette façon, on obtiendra un appareil dont le générateur de courant ne se déchargera pas de manière intempestive et dont le fonctionnement sera particulièrement fiable, pour un prix de revient tout à fait compétitif.

On va maintenant donner une description plus détaillée de l'invention, en faisant pour cela référence aux dessins d'accompagnement dans lesquels :
la figure 1 illustre l'appareil de l'invention au moyen d'un schéma synoptique,
- la figure 2 présente un schéma synoptique partiel explicatif du fonctionnement de l'appareil, en considérant tout d'abord que le secondaire du transformateur n'est pas chargé,
- les figures 3a, 3b et 3c représentent trois diagrammes explicatifs du fonctionnement de l'appareil en relation avec la figure 2. Plus précisément, la figure 3a représente l'état de l'interrupteur statique en fonction du temps (T), la figure 3b représente l'intensité (I) au seul primaire du transformateur en fonction du temps (T) , la figure 3c représente la tension (V) aux bornes de l'interrupteur en fonction du temps (T), et
- la figure 4 est une schéma synoptique partiel dans lequel on prend en compte le secondaire du transformateur et l'impédance en ligne du câble de la clôture.

La plupart des appareils qui sont employés pour délivrer une énergie électrique dans un câble 10, telle qu'une clôture, comprennent notamment un générateur de courant, tel par exemple qu'une batterie 3, et un transformateur de tension 2 muni d'un primaire 12 et d'un secondaire 22. Tel est le cas de l'appareil de l'invention illustré figure 1.

Toutfois, habituellement dans les appareils connus, le câble 10 à électrifier est directement relié à une de ses extrémités à la borne de sortie du secondaire 22. Dans ce cas, aucune protection n'est assurée pour éviter une décharge rapide de la batterie 3, en cas de court-circuit entraînant une chute prolongée d'impédance en ligne le long du câble. Comme on l'a dit, de tels courts-circuits se rencontrent fréquemment. Ils peuvent être par exemple provoqués par la chute d'un branchage sur le câble, lequel relie alors le câble à la terre.

En prévoyant de monter un composant électronique du type redresseur de courant, telle qu'une diode 14, en série avec le secondaire 22 du transformateur, on résoud ce problème.

Tel qu'illustrée figure 1, cette diode 14 peut être montée entre la sortie 22a du secondaire et l'extrémité de liaison 10a du câble électrifié. La diode sera montée passante dans le sens direct convenu du courant, circulant ici du secondaire du transformateur vers le câble. Les flèches 13a et 13b indiquent le sens direct convenu du courant.

Dans une telle application à l'électrification de clôture, les tensions directes délivrées au câble sont en général très élevées. Théoriquement, la tension inverse à laquelle peut être soumise la diode 14 est limitée à la valeur U x $\frac{\text{N2}}{\text{N1}}$ (U : tension aux bornes du générateur 3, $\frac{\text{N2}}{\text{N1}}$ : rapport secondaire/primaire du transformateur 2).

Cependant, cette valeur limite est bien souvent inférieure aux tensions inverses instantanées développées. C'est pourquoi, l'invention prévoit de monter un éclateur 24 en parallèle aux bornes de la diode 14, de façon à la protéger et à éviter toute détérioration, quelle que soit la valeur des tensions inverses en lignes.

On notera que la diode 14 et l'éclateur 24 peuvent tout à fait être intégrés dans un composant électronique unique industriellement utilisable, que l'on a repéré dans son ensemble 4.

On saisit clairement l'intérêt pratique d'un tel composant. En effet, en venant simplement monter sur un appareil d'électrification existant, le composant 4 qui se comportera essentiellement comme une diode dans le sens direct convenu du courant et comme un éclateur dans le sens inverse, on va pouvoir éviter pour un coût relativement réduit et en toute sécurité, toute décharge intempestive du générateur 3 quelles que soient les perturbations électriques qui pourraient survenir.

Ce perfectionnement apporté aux appareils connus est appréciable.

Cependant, ces appareils existants sont quelquefois peu fiables, notamment en cas d'utilisation prolongée dans des terrains et des conditions météorologiques difficiles.

C'est pourquoi l'invention propose également, tel qu'illustré figure 1, un nouvel appareil d'alimentation en énergie électrique destiné en particulier à l'électrification de clôtures. Bien entendu, cet appareil intègre le composant 4 que l'on vient de présenter. Il comprend également, outre le transformateur 2 avec l'entrefer 32, la self-inductance 12 et le secondaire bobiné 22 relié en 11 à la terre, un boîtier électronique 5 soumis à la tension du générateur 3, et un interrupteur statique 6. Tel qu'illustré, le primaire 12 du transformateur est soumis à la différence des tensions régnant aux bornes du générateur 3 et de l'interrupteur 6.

Le boîtier électronique 5 consiste en un rythmeur qui commande l'interrupteur 6. La durée des impulsions de commande peut être par exemple de l'ordre de quelque dizaines de millisecondes, l'intervalle entre deux impulsions pouvant être de l'ordre de 1 à 1,5 seconde.

L'interrupteur 6 comprend, tel qu'illustré, deux transistors, l'un de type "NPN" 16, l'autre de type "MOS" 26.

Aux bornes de l'interrupteur 6 est monté en parallèle un composant 7 semblable au composant 4 précité. En effet, le composant 7 comprend un éclateur 27, avec en parallèle à ses bornes, et de préférence, une diode 17. La diode 17 est montée passante dans le sens inverse considéré du courant. Ce composant 7 protège l'interrupteur statique 6 de toute surtension, comme on le verra plus en détail ci-après.

Toujours afin d'éviter toute détérioration intempestive des composants et assurer la fiabilité de l'appareil, la protection contre les surtensions éventuelles du transistor 26 est assurée par un composant 8, du même type que celui 7 que l'on vient de présenter. Le composant 8 monté aux bornes du transistor 26 comprend donc un éclateur 18 avec en parallèle à ses bornes une diode 28.

On notera toutefois que, dans le composants 7 et 8, l'élément éclateur est essentiel et indispensable, la diode n'intervenant que par mesure de sécurité et pour améliorer la fiabilité du composant.

En 9, est représenté un indicateur de bon fonctionnement que l'on peut monter aux bornes de l'interrupteur 6, de façon que l'opérateur puisse vérifier l'état sous tension ou hors tension de l'appareil 1.

L'indicateur 9 comprend en série deux résistances 19, 29 et un dispositif de visualisation 39, telle qu'une ampoule "néon".

Suivant l'utilisation prévue de l'appareil, si les tensions délivrées sont élevées, les résistances 19 et 29 seront de préférence des résistances du type haute tension.

La liste des principaux composants que comprend l'appareil de l'invention ayant été dressée, on va maintenant présenter son fonctionnement en référence aux figures 2 à 4.

Considérons tout d'abord en référence aux figures 2, 3a, 3b et 3c que le secondaire 22 du transformateur n'est pas chargé, c'est-à-dire qu'il est en quelque sorte déconnecté. Le circuit se referme alors par le primaire 12.

Dans ce cas, lorsque, sous la commande du rythmeur 5, l'interrupteur 6 se ferme au temps T = 0 (figure 3a), la tension d'alimentation U aux bornes du générateur 3 est appliquée aux bornes de la self-inductance "L" repérée 12, et un courant I, circulant dans le sens de la flèche 13b, apparaît dans cette self, selon l'expression,

$\text{I =} \frac{\text{1}}{\text{L}} \text{x U x t}$

Le courant I croît jusqu'à la valeur Iₘ (figure 3b).

Lorsque l'interrupteur statique 6 s'ouvre au temps t1, toujours sous la commande du rythmeur 5, (figure 3a) le courant I se referme par l'éclateur 27 et porte la tension à ses bornes à la valeur Vₜ (figure 3c). La tension aux bornes de l'interrupteur 6 est donc par là même limitée à cette valeur qui est telle qu'il peut la supporter sans détérioration.

La tension aux bornes de la self inductance 12 s'inverse alors et devient Vₜ - U. Le courant I décroît selon l'expression,

${\text{I = I}}_{\text{m}} \text{-} \frac{\text{1}}{\text{L}} {\text{(V}}_{\text{t}} \text{- U) x (t - t1)}$

En pratique, on règle l'intensité de ce courant en adaptant la durée du maintien en position fermée de l'interrupteur 6.

Considérons maintenant la charge du secondaire 22 du transformateur 2, en refermant le circuit sur un impédance "Z", repérée 10b à la figure 4, cette impédance représentant l'impédance en ligne du câble 10 à électrifier.

Les courants I₁ et I₂ circulant en l'absence du composant 4 respectivement dans le primaire et le secondaire du transformateur, sont liés en intensité et en direction. Le sens du courant I₁ (représenté par la flèche 13b) est considéré comme direct, tandis que le sens du courant I₂ est inverse (flèche 13d).

La relation qui les lie est $\text{N₂I₂ = -N₁I₁ + N₁I}$ . (I : courant dans la self inductance 12 seule ; N₁ et N₂ : respectivement primaire et secondaire du transformateur).

La tension V_{z} aux bornes de l'impédance 10b est alors égale
Si cette impédance est "infinie", c'est-à-dire si elle est très élevée, on est placé dans le cas de la figure 2 explicité précédemment.

Cependant, en l'absence du composant 4, et notamment de la diode 14, si l'impédance 10b en ligne vient à décroître et à prendre une valeur finie, consécutivement à un court-circuit provoqué par exemple par la chute d'une branche sur le câble, le courant dans la self-inductance 12 va, à la fermeture de l'interrupteur 6, croître de façon importante.

Le court-circuit au secondaire est ramené au primaire.

Quant à l'énergie électrique emmagasinée par la self-inductance 12 et provenant du générateur 3, elle est toujours égale à$\frac{\text{1}}{\text{2}} \text{xLxI²}$ . En d'autres termes, en l'absence de la diode 14, et en cas de court-circuit, l'énergie électrique puisée dans le générateur 3 est dissipée et non pas stockée dans la self-inductance 12. Cette énergie ne sera donc pas restituée au générateur 3.

On comprend donc qu'en cas de court-circuit prolongé la batterie 3 va plus ou moins rapidement se décharger.

Bien entendu, ce défaut de fonctionnement est évité si l'on a pris soin de mettre en place la diode 14. En effet, pendant l'intervalle de temps où l'interrupteur statique 6 est fermé, le courant I₂ (flèche 13d) est bloqué par la diode 14. Par contre, lorsque l'interrupteur 6 s'ouvre, cette même diode devient passante et le courant peut circuler normalement dans la clôture à électrifier.

Dans l'application considérée à l'électrification de clôtures, on notera l'utilisation recommandée d'une diode haute tension.

Dans une telle application, on peut aujourd'hui développer jusqu'à environ 10 kV au secondaire. En pratique, de telles tensions "directes", peuvent engendrer des tensions inverses instantanées du même ordre de grandeur. Or les diodes haute tension sont coûteuses et fragiles.

C'est pourquoi, on a recommandé l'utilisation d'un éclateur, en parallèle aux bornes de la diode. Dans l'exemple d'application retenu, l'éclateur pourra être capable de bloquer environ 400 à 500 V avec une puissance instantanée d'environ 15 à 20 kW, rendant par là même pratiquement indestructible par surtension le composant dans son ensemble.

Actuellement, le temps de réaction des éclateurs connus est de l'ordre de 10⁻¹² seconde.

## Revendications

1. Appareil pour alimenter électriquement au moins un câble (10) ou équivalent conducteur électrique, comprenant un transformateur (2) muni d'un bobinage primaire (12) relié à un générateur de courant (3) et d'un bobinage secondaire (22) auquel est reliée une extrémité (10a) dudit câble ; un interrupteur (6) ; et un premier redresseur de courant (14), tel qu'une diode disposée passante dans le sens direct considéré du courant circulant du secondaire du transformateur vers le câble, ce premier redresseur (14) étant monté en série entre le secondaire (22) du transformateur et ladite extrémité (10a) du câble, caractérisé en ce qu'il comprend en outre :
- un premier éclateur (27) monté aux bornes de l'interrupteur (6) qui est un interrupteur statique connecté d'un côté à une borne du bobinage primaire (12) et de l'autre à une borne du générateur de courant (3),
- un second éclateur (24) monté en parallèle aux bornes dudit premier redresseur (14) pour le protéger contre les surtensions en limitant la décharge du générateur (3) en cas de court-circuit,
- et un second redresseur de courant (17), tel qu'une diode disposée passante dans le sens inverse considéré du courant, ce second redresseur étant monté en parallèle aux bornes dudit premier éclateur (27).

2. Appareil selon la revendication 1 caractérisé en ce que ledit câble (10) ou équivalent conducteur électrique appartient à une clôture électrique et ledit interrupteur (6) est commandé par un rythmeur (5) soumis à la tension du générateur de courant (3), la tension aux bornes du bobinage primaire (12) du transformateur (2) étant sensiblement égale à la différence des tensions régnant aux bornes dudit générateur de courant (3) et de l'interrupteur statique (6).

3. Appareil selon la revendication 2, caractérisé en ce que ledit interrupteur statique (6) comprend :
- un transistor (16) de type NPN, et
- un transistor (26) de type MOS.

4. Appareil selon la revendication 3 caractérisé en ce qu'il comprend un troisième éclateur (18) monté en parallèle aux bornes du transistor (26) de type MOS.

5. Appareil selon la revendication 4 caractérisé en ce qu'il comprend une diode (28) montée en parallèle aux bornes dudit troisième éclateur (18), ladite diode (28) étant disposée passante dans le sens inverse considéré du courant.

6. Appareil selon l'une quelconque des revendications 2 à 5 caractérisé en ce qu'il comprend, en parallèle aux bornes dudit interrupteur statique (6), un dispositif (9) indicateur de bon fonctionnement comprenant, en série :
- au moins une résistance (19, 29), et
- au moins un moyen de visualisation (39), tel qu'une ampoule.

## Claims

1. Apparatus for the electrical supply of at least one cable (10) or equivalent electrical conductor, comprising a transformer (2) provided with a primary winding (12) connected to a current generator (3) and with a secondary winding (22) to which one end (10a) of the said cable is connected; a switch (6); and a first current rectifier (14), such as a diode disposed such that it conducts in the usual direction of the current circulating from the secondary winding of the transformer to the cable, this first rectifier (14) being connected in series between the secondary winding (22) of the transformer and the said end (10a) of the cable, characterised in that it further comprises:
- a first discharger (27) connected at the terminals of the switch (6) which is a static switch connected on one side to a terminal of the primary winding (12) and on the other side to a terminal of the current generator (3);
- a second discharger (24) connected in parallel at the terminals of the said first rectifier (14) to protect the latter against excess voltage by restricting the discharge from the generator (3) in the event of a short circuit; and
- a second current rectifier (17), such as a diode disposed such that it conducts in the opposite to usual direction of the current, this second rectifier being connected in parallel at the terminals of the said first discharger (27).

2. Apparatus according to Claim 1, characterised in that the said cable (10) or equivalent electrical conductor is part of an electric enclosure, and the said switch (6) is controlled by a clock unit (5) subjected to the voltage of the current generator (3), the voltage at the terminals of the primary winding (12) of the transformer (2) being substantially equal to the difference in the voltages prevailing at the terminals of the said current generator (3) and the static switch (6).

3. Apparatus according to Claim 2, characterised in that the said static switch (6) comprises:
- an NPN type transistor (16); and
- an MOS type transistor (26).

4. Apparatus according to Claim 3, characterised in that it comprises a third discharger (18) connected in parallel at the terminals of the MOS type transistor (26).

5. Apparatus according to Claim 4, characterised in that it comprises a diode (28) connected in parallel at the terminals of the said third discharger (18), the said diode (28) being disposed such that it conducts in the opposite to usual direction of the current.

6. Apparatus according to any one of Claims 2 to 5, characterised in that it comprises, connected in parallel at the terminals of the said static switch (6), a device (9) for indicating that operation is correct and comprising, in series:
- at least one resistor (19, 29); and
- at least one display means (39), such as a light bulb.

## Patentansprüche

1. Vorrichtung zur elektrischen Speisung mindestens eines Kabels (10) oder eines äquivalenten elektrischen Leiters, umfassend einen Transformator (2), der mit einer mit einem Stromerzeuger (3) verbundenen Primärwicklung (12) und mit einer Sekundärwicklung (22), mit der ein Ende (10a) des Kabels verbunden ist, versehen ist; einen Schalter (6); und einen ersten Stromgleichrichter (14) wie eine Diode, die in Flußrichtung in bezug auf den von der Sekundärseite des Transformators zum Kabel fließenden Strom leitend angeordnet ist, wobei dieser erste Gleichrichter (14) in Reihe zwischen der Sekundärseite (22) des Transformators und besagtem Ende (10a) des Kabels geschaltet ist, dadurch gekennzeichnet, daß sie weiterhin umfaßt
- einen ersten Entlader (27), der an den Anschlußklemmen des Schalters (6) angeordnet ist, der ein statischer Unterbrecher ist, der einerseits mit einer Anschlußklemme der Primärwicklung (12) und andererseits mit einer Anschlußklemme des Stromerzeugers (3) verbunden ist,
- einen zweiten Entlader (24), der parallel zu den Anschlußklemmen des ersten Gleichrichters (14) geschaltet ist, um ihn durch Begrenzen der Entladung des Stromerzeugers (3) im Kurzschlußfall gegen Überspannungen zu schützen,
- und einen zweiten Stromgleichrichter (17) wie eine Diode, die in Gegenrichtung in bezug auf den Strom leitend vorgesehen ist, wobei dieser zweite Gleichrichter parallel zu den Anschlußklemmen des ersten Entladers (27) geschaltet ist.

2. Vorrichtung nach Anspruch 1, dadurch gekennzeichnet, daß das Kabel (10) oder der äquivalente elektrische Leiter Teil eines Elektrozaunes sind und der Schalter (6) durch einen von der Spannung des Stromerzeugers (3) abhängigen Taktgeber (5) gesteuert wird, wobei die Klemmenspannung der Primärwicklung (12) des Transformators (2) im wesentlichen gleich der Differenz der Spannungen ist, die an den Klemmen des Stromerzeugers (3) und des Schalters (6) auftreten.

3. Vorrichtung nach Anspruch 2, dadurch gekennzeichnet, daß der statische Unterbrecher (6)
- einen Transistor (16) des NPN-Typs und
- einen Transistor (26) des MOS-Typs
umfaßt.

4. Vorrichtung nach Anspruch 3, dadurch gekennzeichnet, daß sie einen dritten Entlader (18) umfaßt, der parallel zu den Klemmen des MOS-Typ-Transistors (26) geschaltet ist.

5. Vorrichtung nach Anspruch 4, dadurch gekennzeichnet, daß sie eine Diode (28) umfaßt, die parallel zu den Klemmen des dritten Entladers (18) geschaltet ist, wobei die Diode (28) in bezug auf den Strom in umgekehrter Richtung leitend vorgesehen ist.

6. Vorrichtung nach einem der Ansprüche 2 bis 5, dadurch gekennzeichnet, daß sie, parallel zu den Anschlußklemmen des statischen Unterbrechers (6), eine Betriebsanzeigeeinrichtung (9) aufweist, die in Reihenanordnung
- wenigstens einen Widerstand (19, 29) und
- wenigstens ein Sichtbarmachungsmittel (39), zum Beispiel eine Glühlampe,
umfaßt.
